# EUROPÄISCHE PATENTSCHRIFT

(11) **EP 1 911 360 B1**
(45) Veröffentlichungstag und Bekanntmachung des Hinweises auf die Patenterteilung: **03.03.2010**
(21) Anmeldenummer: 07116767.0
(22) Anmeldetag: 19.09.2007
(51) Int. Cl.: A24C 5/40, A24C 5/42, A24C 5/02, B65D 77/20, B65D 85/00

(54) **Tabakverpackung mit Bewegungsführungsadapter und System aus Tabakverpackung und Stopfmaschine**
Tobacco packaging with movement guide adapter and system consisting of tobacco packaging and tamping machine
Emballage de tabac doté d'un adaptateur de guidage de mouvement et système constitué d'un emballage de tabac et d'une machine à bourrer

(30) Priorität: 10.10.2006 DE 102006047903
(43) Veröffentlichungstag der Anmeldung: 16.04.2008
(73) Patentinhaber: British-American Tobacco (Germany) GmbH, D-20354 Hamburg (DE)
(72) Erfinder: Minkner, Dirk Dr, 20251 Hamburg (DE); Wachowitz, Karsten, 21502 Geesthacht (DE); Schlag, Alexander, 75172 Pforzheim (DE); Ogihara, Tsuyoshi, Joetsushi, Niigataken (JP)
(74) Vertreter: Schwabe - Sandmair - Marx

(56) Entgegenhaltungen:
- DE-A1- 3 914 669
- DE-A1- 4 233 213
- US-A- 1 929 581
- US-A- 2 030 061
- US-A- 5 615 692

## Beschreibung

Die Erfindung betrifft eine Tabakverpackung sowie ein System aus Tabakverpackung und Stopfmaschine. Das technische Gebiet, auf dem die vorliegende Erfindung liegt, ist das Gebiet der Make-Your-Own (MYO) -Rauchartikel, also der Rauchartikel zur Selbstverfertigung, insbesondere Zigaretten oder Filterzigaretten. Solche MYO-Rauchartikel werden durch den Konsumenten selbst hergestellt, indem zumeist loser Tabak per Hand portioniert, in dem Aufnahmeraum eines Stopfgeräts (Stopfmaschine) möglichst homogen verteilt und in eine vorgefertigte Filterzigarette überführt wird. Dabei werden zwangsläufig Zigaretten erzeugt, die deutlich von der Qualität einer Fabrikzigarette abweichen; es entstehen schwankende Stopfdichten innerhalb einer Zigarette und schwankende Tabakmengen pro Zigarette. Außerdem ist durch die manuelle Handhabung des Tabaks die hygienische Herstellung nicht immer gewährleistet, und Tabakkrümel-Verluste sind nicht zu vermeiden.

Aus der WO 02/056714 A1 ist eine Vorrichtung bekannt, mit der aus losem Tabak eine oder eine Vielzahl von Zigarettenhülsen gleichzeitig befüllt werden soll. In der Vorrichtung ist hierzu ein Träger für die Zigarettenhülsen mit der offenen Seite nach oben auf einer Rüttelmaschine angeordnet. Über dem Träger mit den Zigarettenhülsen ist ein Behälter zur Tabakaufnahme angeordnet. Durch das Rütteln der gesamten Vorrichtung fällt der Tabak in die offenen Zigarettenhülsen und wird dort durch die Beschleunigung der Rüttelmaschine verdichtet. Nachteilig ist hierbei vor allem, dass das Eigengewicht des Tabaks so gering ist, dass eine passende Stopfdichte kaum erreicht werden kann; außerdem ist die Vorrichtung recht aufwendig aufgebaut.

Es ist die Aufgabe der vorliegenden Erfindung eine Tabakverpackung sowie ein System aus Tabakverpackung und Stopfmaschine bereit zu stellen, welches die Nachteile des Standes der Technik zumindest teilweise überwindet und die Selbstverfertigung von Zigaretten optimiert. Insbesondere soll eine hygienische Herstellung von Zigaretten mit hoher Qualität ermöglicht werden.

Diese Aufgabe wird erfindungsgemäß durch eine Tabakverpackung gemäß dem Anspruch 1 sowie durch ein System aus Tabakverpackung und Stopfmaschine gemäß dem Anspruch 14 gelöst. Die Unteransprüche definieren bevorzugte Ausführungsformen der Erfindung.

Bei der erfindungsgemäßen Tabakvorrichtung ist im Bereich der Tabak-Ausbringöffnung ein Führungsadapter zur Führung einer Bewegung der Tabakverpackung an einer komplementären Führung einer Stopfmaschine angeordnet. Mit anderen Worten wird die Tabakverpackung schon so ausgestaltet, dass mit Ihr eine kontrollierte und vorgegebene Bewegung beim Aufbringen des Tabaks an der Stopfmaschine durchgeführt werden kann. Wenn eine solche kontrollierte bzw. geführte Bewegung ermöglicht wird, wird auch das Ausbringen des Tabaks aus der Tabakverpackung in regelmäßiger bzw. steuerbarer Weise erfolgen, und dies hilft dabei, reproduzierbar Zigaretten guter Qualität herstellen zu können. Weil der Bewegungs-Führungsadapter der Tabakverpackung in unterschiedlichster Weise ausgeführt und auch an die Notwendigkeiten der Tabaküberführung aus der Packung heraus angepasst werden kann, lässt es sich erfindungsgemäß auch verhindern, dass der Tabak beim Ausbringen aus der Verpackung mit der Hand berührt werden muss oder dass zu viel Tabak verloren geht.

Der Führungsadapter weist vorteilhafterweise mindestens ein Führungselement auf, das in Bewegungsrichtung der Verpackung gegenüber der Stopfmaschine ausgerichtet ist. Er kann ein Gleitführungsadapter sein, wobei die Möglichkeit besteht, ihn als Schienenführungsadapter auszugestalten, der Stegabschnitte bzw. Stegprofilabschnitte oder Schienenabschnitte bzw. Schienenprofilabschnitte aufweist. Natürlich kann er sich über die gesamte Länge der Verpackung in Bewegungsrichtung erstrecken, es kann aber auch genügen, ihn nur stellenweise vorzusehen, was insgesamt für die Führungsadapter gilt.

Bei einer Ausführungsform der Erfindung weist der Führungsadapter zweiseitig seitlich angeordnete, insbesondere seitlich abstehende Führungselemente auf; er kann aber auch nur ein einziges, insbesondere seitliches oder im Bereich der Tabak-Ausbringöffnung angeordnetes Führungselement aufweisen. Im letzteren Fall, wo der Führungsadapter im Bereich der Tabak-Ausbringöffnung angeordnet ist, also beispielsweise unterhalb dieser Öffnung, kann er so schmal ausgestaltet sein, dass er die Tabakausbringung nicht behindert. Es ist möglich, im Bereich der Tabak-Ausbringöffnung eine, insbesondere plattenförmige, Randerweiterung anzuordnen, welche das oder die Führungselemente aufweist. Eine solche Randerweiterung, die sich auch noch an den Seiten des Randes fortsetzen kann, die quer zur Bewegungsrichtung bzw. Führungsrichtung liegen, erhöht die Stabilität der Tabakverpackung insgesamt. Gemäß einer Ausführungsvariante weist der Führungsadapter ein Rüttelelement auf. Ein solches Rüttelelement kann die glatte bzw. gleichförmige Bewegung bei der Führung mit einem Rütteleffekt überlagern, der das Ausbringen und insbesondere das vollständige Ausbringen des Tabaks vereinfacht.

In vorteilhafter Ausgestaltung weist die Tabakverpackung einen, insbesondere becherförmigen, Tabakaufnahmekörper auf, bei dem zwei in Bewegungsrichtung gegenüberliegende Randwandungen zu deren Mittelabschnitt hin bogenförmig oder spitz zusammenlaufend ausgebogen sind, insbesondere parallel verlaufend. Diese Ausgestaltung wird den Tabak bei der Bewegung während des Ausbringens zu den seitlichen Rändern hin verschieben, so dass gewährleistet ist, dass auch die Enden der herzustellenden Zigarette ausreichend mit Tabak gefüllt sind. Außerdem werden die notwendigen Kräfte zur Bewegung der Tabakverpackung in einer solchen Führung dadurch geringer.

Letzteres gilt auch für eine weitere Ausgestaltung, bei der eine Tabakverpackung einen Rand an der Tabak-Ausbringöffnung aufweist, der, insbesondere zusammen mit dem Führungsadapter, zu seinem Mittelabschnitt hin und in Tabakausbringrichtung ausgebogen ist. Auch hier wird die Gleitfläche erhöht, was die aufzubringenden Kräfte verringert und zusätzlich wird noch die Schachttiefe des tabakaufnehmenden Schachtes so über die Länge variiert, dass an den Enden relativ viel Tabak aufgefüllt werden kann. Die Stopfdichte wird dort erhöht und der Endenausfall dadurch verringert.
Der Rand der Tabak-Ausbringöffnung einer erfindungsgemäßen Tabakverpackung kann Abscherkanten aufweisen, die insbesondere nach innen hin vorstehende Spitzkanten umfassen. Solche gut abscherenden Elemente helfen insbesondere dabei, Krümelverluste zu vermeiden.

Es ist möglich, an der Tabak-Ausbringöffnung einer Tabakverpackung gemäß der vorliegenden Erfindung einen entfernbaren Verschluss anzuordnen, insbesondere einen die Verpackung luftdicht abschließenden Verschluss. Dadurch wird die Tabakqualität in der Verpackung erhalten. Wenn der Verschluss noch mit einem Angriffsabschnitt versehen wird und im Wesentlichen parallel zur Fläche der Tabak-Ausbringöffnung abziehbar ausgestaltet wird, kann er bei aufgesetzter Führung entfernt werden. Dabei erfolgt insbesondere ein Abtrennen bzw. Abreißen an seinen Randbereichen.

Ein erfindungsgemäßes Tabakverpackungs-Stopfmaschinen-System weist eine Tabakverpackung auf, wie sie in verschiedenen Ausführungen oben beschrieben worden ist, sowie eine Zigaretten-Stopfmaschine, die eine komplementäre Gegenführung für den Führungsadapter der Tabakverpackung an dem Stopfmaschinen-Tabakeinbringabschnitt aufweist. Mit anderen Worten ist die Stopfmaschine in dem Bereich, wo sie den Tabak von der Tabakverpackung übernimmt, komplementär zur Tabakverpackung ausgestaltet, und damit zeigt das erfindungsgemäße System auch die oben schon für die Verpackung beschriebenen Vorteile.

Ein erfindungsgemäßes System hat beispielsweise mindestens einen, insbesondere mehrere hintereinander angeordnete Tabakschächte, wobei sich die Gegenführung über die Schächte erstreckt. Speziell bei der letztgenannten Möglichkeit erlaubt das System gemäß der vorliegenden Erfindung die Herstellung mehrer qualitativ hochwertiger Tabakprodukte, und zwar gleichzeitig und durch wenige Handgriffe, ohne dass der Tabak berührt werden muss oder unakzeptable Tabakverluste entstehen.

Gemäß einer Gestaltungsvariante nimmt die Gegenführung den Führungsadapter so in Eingriff, dass eine im Wesentlichen abgeschlossene, einen Tabakausfall verhindernde, bewegliche bzw. Gleitverbindung zwischen der Tabakverpackung und dem Tabakeinbringabschnitt entsteht.

Es ist festzuhalten, dass im Rahmen der Erfindung natürlich jedwedes oben genannte Verpackungselement in seiner Ausgestaltung eine komplementäre Ausgestaltung an der Stopfmaschine, also ein komplementäres Gegenstück finden kann. Beispielsweise kann die Gegenführung eine Rüttelkontur aufweisen, insbesondere eine mit dem vorher beschriebenen Rüttelelement zusammenwirkende Rüttelkontur, und der Tabakabschnitt der Stopfmaschine kann komplementär zur Ausbiegung des Randes der Tabak-Ausbringöffnung in Ausbringrichtung eingebogen sein. Jedwede genannte geeignete Abstimmung zwischen Stopfmaschine und Tabakverpackung vereinfacht die Bedienung, verbessert die Hygiene und verringert die Tabakverluste.

Die Erfindung wird nunmehr anhand von Ausführungsformen und mit Hilfe der beiliegenden Zeichnungen näher erläutert. Sie kann alle hierin beschriebenen Merkmale einzeln sowie in jedweder sinnvollen Kombination umfassen und auch als Verfahren bzw. als Verwendung definiert werden. In den Zeichnungen zeigen:
- Figur 1: eine erfindungsgemäße Tabakverpackung in mehreren Ansichten;
- Figur 2: eine erfindungsgemäße Tabakverpackung zusammen mit einer erfindungsgemäßen Stopfmaschine als System;
- Figur 3: das Öffnen einer erfindungsgemäßen Tabakverpackung an der Stopfmaschine mit einem geeigneten Verschluss;
- Figur 4: die Befüllung der Schächte der Stopfmaschine sowie eine Rütteleinrichtung;
- Figur 5: die Ausgestaltung der Tabakausbringöffnung der Verpackung mit Scherkanten;
- Figur 6: das erfindungsgemäße System von der Einbringung des Tabaks bis zur Überführung in eine Zigarette; und
- Figur 7: eine vorteilhafte Ausgestaltung der Führung sowie der Kontaktfläche zwischen dem Verpackungsrand und der oberen Tabakschacht-Ebene der Stopfmaschine.

Eine erste Ausführungsform einer erfindungsgemäßen Verpackung ist in Figur 1 dargestellt. Dort ist eine Tabakverpackung 1 in mehreren Ansichten dargestellt. Die Tabakverpackung 1 besteht im Wesentlichen aus einem becherförmigen Körper 3, der mit einem abziehbaren Verschluss 5 bevorzugt luftdicht verschlossen ist. Im Bereich des abziehbaren Verschlusses 5 befinden sich stegartige Elemente am Becherrand, die einen Führungsadapter der Verpackung bilden und somit als Führungsstege 7 dienen können, wenn sie in die Führung einer Stopfmaschine eingeführt werden.

Es ist deutlich zu erkennen, dass die Tabakverpackung 3 eine spezielle Formgebung aufweist, hier eine Pfeilform. Auf deren Funktion wird im Weiteren eingegangen.

In Figur 2 ist die Tabakverpackung 1 zusammen mit einer erfindungsgemäßen Stopfmaschine 9 dargestellt, die sich zur gleichzeitigen Herstellung von mehreren Zigaretten eignet. Die Tabakverpackung 1 kann mittels der Führungsstege 7 in die komplementäre Gegenführung 11 der Stopfmaschine 9 eingeführt werden (Darstellungen a und b) und dort in einer linearen Bewegung hin und her bewegt werden. Dabei wird die offene Tabakverpackung mehrfach über geöffnete Schächte 13 in der Stopfmaschine geführt, siehe Figur 2 c und d. In diesem Fall sind 6 offene Schächte gezeigt, um gleichzeitig 6 Zigaretten herstellen zu können. Die Gegenführung 11 und der Führungsadapter können unterschiedliche Formen aufweisen. Es sind dabei einfache Stege oder Schienen, aber auch Schwalbenschwanzführungen oder kompliziertere Profil-Formgebungen denkbar.

In der Figur 3 ist dargestellt wie eine Tabakverpackung 1 geöffnet wird. Die Tabakverpackung 1 ist hierzu mit dem abziehbaren Verschluss 5 soweit in die Führung 11 der Stopfmaschine 9 eingeführt, dass eine Grifflasche 15 noch gefasst werden kann, um die Tabakverpackung 1 zu öffnen, jedoch soweit, dass der dabei herausfallende lose Tabak 17 nur auf das Gehäuse der Stopfmaschine fällt und unter der Tabakverpackung "gefangen" bleibt (Darstellung b).

Schiebt man nun die geöffnete Tabakverpackung 1 über Schächte 13 der Stopfmaschine 9, so füllen sich die Schächte 9 mit losem Tabak 17, wie z.B. in der Figur 4a zu sehen ist. Es ist möglich, dass dieser Vorgang nicht bei der ersten Bewegung der Tabakverpackung beendet ist, das heißt die vollständige Füllung der Schächte erst nach einigen Hin und Her Bewegungen erreicht wird. Um dies zu unterstützen ist es denkbar im Bereich der Führung 11 an der Stopfmaschine und/oder den Führungsstegen 7 an der Tabakverpackung Strukturen, wie z.B. Wellen, Noppen, Stege etc., vorzusehen, die sowohl die Tabakverpackung als auch den darin befindlichen losen Tabak rütteln und so eine erleichterte Befüllung der Schächte ermöglichen (siehe Figur 4b).

Während der Hin und Her-Bewegungen der Tabakverpackung 1 dienen die Ränder der Tabakverpackung 1 zusammen mit den oberen Kanten der Schächte 13 als Scherkanten 16, siehe Figur 5a, um überstehende Tabakfasern abzuscheren und die Schächte 13 somit vollständig aber ohne Überstand zu füllen. Da bei einer Formgebung der Tabakverpackung 1 mit Rändern parallel zu den Schachtkanten hohe Kräfte nötig wären, ist es mechanisch vorteilhaft, die Tabakverpackung mit schrägen Kanten zu versehen. Dies sind zum Beispiel die in Figur 1 und Figur 5b zu sehende Keilform, aber auch Bogenformen oder Rauten sind denkbar.

In Figur 6 a-e ist nun der Überführungsvorgang dargestellt. Dabei zeigen die Figuren Schnitte durch die Stopfmaschine genau im Bereich eines Tabakschachtes. Durch die Hin und Her-Bewegung der Tabakverpackung haben sich die Schächte der Stopfmaschine möglichst homogen gefüllt. Dabei ist in einer Ausführungsvariante die Tabakverpackung 1 genau geleert worden, siehe Figur 6b. Es ist aber auch denkbar, dass die Tabakverpackung für mehr Zigaretten ausreicht, als mit einer Bedienung der Stopfmaschine (hier 6 Zigaretten) hergestellt werden können. Dann wird die Tabakverpackung wieder in die Position von Figur 2d geschoben und bei der nächsten Zigarettenherstellung weiterverwendet. Bevorzugt dient die Menge losen Tabaks in der Tabakverpackung aber für genau das ganzzahlige Vielfache eines Herstellprozesses, d.h. in diesem Fall für 6, 12, 18 Zigaretten oder mehr. Nun wird der Stopfmaschinendeckel 19 geschlossen und die Pressstege 21 dringen in die Schächte 13 der Stopfmaschine 9 ein und verdichten dabei den losen Tabak 17 zu Tabaksträngen 23 (Figur 6c). Damit werden gleichzeitig alle Tabakstränge ausgeformt. Nachdem auf bekannte Weise Zigarettenhülsen 25 auf die Vorrichtung aufgesteckt wurden, können entweder einzeln oder alle gemeinsam die Tabakstränge auf bekannte Weise mit bekannten Mitteln, z.B. Löffeln in die Zigarettenhülsen überführt werden (Figuren 6d und 6e).

An dieser Stelle wird deutlich, dass die Tiefe der Schächte 13 von wesentlicher Bedeutung ist. In diesen Schächten sammelt sich loser Tabak mit einer gewissen Schüttdichte, die wesentlich auch vom verwendeten Tabak abhängt. Um das Volumen der losen Tabakmenge mit deren Schüttdichte in einen Tabakstrang mit der Stopfdichte einer konventionellen Zigarette und der damit zusammenhängenden Zugmechanik zu überführen, müssen Tabak und Stopfmaschinengeometrie aneinander angepasst werden. Sonst wird ein Tabakprodukt minderer Qualität erzeugt.

In Figur 7 ist in drei Darstellungen a-c noch eine weitere Ausführungsform dargestellt, die die Qualität des Tabakprodukts erhöht. Hierzu ist sowohl der untere Rand 19 der Tabakverpackung 1 als auch die Ränder der Schächte, und damit auch die Gleitfläche 20 der Stopfvorrichtung, über die die Tabakverpackung bewegt wird, geformt. Insbesondere ist eine komplementäre Bogenform sinnvoll. Auf diese Weise wird die Schachttiefe über deren Länge variiert und damit mehr Tabak an den Enden, d.h. an den Stellen 18 aufgefüllt, wodurch eine höhere Stopfdichte an den Enden der fertigen Zigaretten erzeugt wird. Auf diese Weise kann der Endenausfall an der fertigen Zigarette minimiert werden. Es ist hier auch denkbar, dass eine Endenverstärkung nur auf einer Seite erfolgt, z.B. auf der rechten Seite.

### Bezugszeichenliste

- 1:: Tabakverpackung
- 3:: becherförmigen Körper
- 5:: abziehbaren Verschluss
- 7:: Führungsgegenstücke
- 9:: Stopfmaschine
- 11:: Führung
- 13:: Schächte
- 15:: Grifflasche
- 17:: loser Tabak
- 18:: Enden mit mehr Tabak
- 19:: Stopfmaschinendeckel
- 20:: Stopfmaschinen-Gleitfläche
- 21:: Pressstege
- 23:: Tabakstränge
- 25:: Zigarettenhülsen

## Patentansprüche

1. Tabakverpackung (1) zur Unterbringung von Tabak für die Selbstverfertigung von Zigaretten, wobei die Verpackung (1) eine Tabak-Ausbringöffnung aufweist, **dadurch gekennzeichnet, dass** im Bereich der Tabak-Ausbringöffnung ein Führungsadapter (7) zur Führung einer Bewegung der Tabakverpackung an einer komplementäre Führung (11) einer Stopfmaschine (9) angeordnet ist.

2. Tabakverpackung nach Anspruch 1, **dadurch gekennzeichnet, dass** der Führungsadapter (7) mindestens ein Führungselement aufweist, das in Bewegungsrichtung der Verpackung gegenüber der Stopfmaschine ausgerichtet ist.

3. Tabakverpackung nach Anspruch 1 oder 2, **dadurch gekennzeichnet, dass** der Führungsadapter ein Gleitführungsadapter (7) ist.

4. Tabakverpackung nach einem der Ansprüche 1 bis 3, **dadurch gekennzeichnet, dass** der Gleitführungsadapter (7) ein Schienenführungsadapter ist, der Stegabschnitte bzw. Stegprofilabschnitte oder Schienenabschnitte bzw. Schienenprofilabschnitte aufweist.

5. Tabakverpackung nach einem der Ansprüche 1 bis 4, **dadurch gekennzeichnet, dass** der Führungsadapter (7) zweiseitig zeitlich angeordnete, insbesondere seitlich abstehende Führungselemente aufweist.

6. Tabakverpackung nach Anspruch 4 oder 5, **dadurch gekennzeichnet, dass** der Führungsadapter ein einziges, insbesondere seitlich oder im Bereich der Tabak-Ausbringöffnung angeordnetes Führungselement aufweist.

7. Tabakverpackung nach einem der Ansprüche 2 bis 6, **dadurch gekennzeichnet, dass** im Bereich der Tabak-Ausbringöffnung eine, insbesondere plattenförmige, Randerweiterung angeordnet ist, welche das oder die Führungselemente aufweist.

8. Tabakverpackung nach einem der Ansprüche 1 bis 7, **dadurch gekennzeichnet, dass** der Führungsadapter ein Rüttelelement umfasst.

9. Tabakverpackung nach einem der Ansprüche 1 bis 8, **dadurch gekennzeichnet, dass** sie einen, insbesondere becherförmigen, Tabakaufnahmekörper (3) aufweist, bei dem zwei in Bewegungsrichtung gegenüberliegende Randwandungen zu deren Mittelabschnitt hin bogenförmig oder spitz zusammenlaufend ausgebogen sind, insbesondere parallel verlaufend.

10. Tabakverpackung nach einem der Ansprüche 1 bis 9, **dadurch gekennzeichnet, dass** sie einen, insbesondere becherförmigen, Tabakaufnahmekörper (3) aufweist, bei dem der Rand der Tabak-Ausbringöffnung, insbesondere zusammen mit dem Führungsadapter, zu seinem Mittelabschnitt hin und in Tabakausbringrichtung ausgebogen ist.

11. Tabakverpackung nach einem der Ansprüche 1 bis 10, **dadurch gekennzeichnet, dass** der Rand der Tabak-Ausbringöffnung Abscherkanten aufweist, die insbesondere nach innen hin vorstehende Spitzkanten umfassen.

12. Tabakverpackung nach einem der Ansprüche 1 bis 11, **dadurch gekennzeichnet, dass** an der Tabak-Ausbringöffnung ein entfernbarer Verschluss angeordnet ist, insbesondere ein die Verpackung luftdicht abschließender Verschluss.

13. Tabakverpackung nach Anspruch 12, **dadurch gekennzeichnet, dass** der Verschluss einen Angriffsabschnitt aufweist und im Wesentlichen parallel zur Fläche der Tabak-Ausbringöffnung abziehbar ist, wobei insbesondere ein Abtrennen bzw. Abreißen an seinen Randbereichen erfolgt.

14. Tabakverpackungs-Stopfmaschinen-System mit einer Tabakverpackung nach einem der Ansprüche 1 bis 13 und mit einer Zigaretten-Stopfmaschine, die eine komplementäre Gegenführung (11) für den Führungsadapter der Tabakverpackung an dem Stopfmaschinen-Tabakeinbringabschnitt aufweist.

15. System nach Anspruch 14, **dadurch gekennzeichnet, dass** die Stopfmaschine mindestens einen, insbesondere mehrere hintereinander angeordnete Tabakschächte (13) umfasst, wobei sich die Gegenführung (11) über die Schächte (13) erstreckt.

16. System nach Anspruch 14 oder 15, **dadurch gekennzeichnet, dass** die Gegenführung (11) den Führungsadapter (7) so in Eingriff nimmt, dass eine im Wesentlichen abgeschlossene, einen Tabakausfall verhindernde, bewegliche bzw. Gleitverbindung zwischen der Tabakverpackung und dem Tabakeinbringabschnitt entsteht.

17. System nach einem der Ansprüche 14 bis 16, **dadurch gekennzeichnet, dass** die Gegenführung (11) eine Rüttelkontur aufweist, insbesondere eine mit dem mit dem Rüttelelement gemäß Anspruch 8 zusammenwirkende Rüttelkontur.

18. System nach einem der Ansprüche 14 bis 17, **dadurch gekennzeichnet, dass** der Tabakeinbringabschnitt der Stopfmaschine komplementär zur Ausbiegung des Randes der Tabak-Ausbringöffnung gemäß Anspruch 10 eingebogen ist.

## Claims

1. A tobacco packet (1) for accommodating tobacco for the personal manufacture of cigarettes, wherein the packet (1) comprises a tobacco extracting opening, **characterised in that** a guide adaptor (7) for guiding a movement of the tobacco packet on a complementary guide (11) of a filling machine (9) is arranged in the region of the tobacco extracting opening.

2. The tobacco packet according to claim 1, **characterised in that** the guide adaptor (7) comprises at least one guide element which is aligned in the movement direction of the packet relative to the filling machine.

3. The tobacco packet according to claim 1 or 2, **characterised in that** the guide adaptor is a sliding guide adaptor (7).

4. The tobacco packet according to any one of claims 1 to 3, **characterised in that** the sliding guide adaptor (7) is a rail guide adaptor which comprises web portions and/or web profile portions or rail portions and/or rail profile portions.

5. The tobacco packet according to any one of claims 1 to 4, **characterised in that** the guide adaptor (7) comprises guide elements which are laterally arranged, in particular which laterally project, on two sides.

6. The tobacco packet according to claim 4 or 5, **characterised in that** the guide adaptor comprises a single guide element which is in particular arranged laterally or in the region of the tobacco extracting opening.

7. The tobacco packet according to any one of claims 2 to 6, **characterised in that** a peripheral expansion, which is in particular plate-shaped, is arranged in the region of the tobacco extracting opening and comprises the guide element or elements.

8. The tobacco packet according to any one of claims 1 to 7, **characterised in that** the guide adaptor includes a shaking element.

9. The tobacco packet according to any one of claims 1 to 8, **characterised in that** it comprises a tobacco accommodating body (3) which is in particular cup-shaped and in which two peripheral walls which are opposite in the movement direction are bent out towards their middle portion in an arc or tapering and in particular run parallel.

10. The tobacco packet according to any one of claims 1 to 9, **characterised in that** it comprises a tobacco accommodating body (3) which is in particular cup-shaped and in which the periphery of the tobacco extracting opening, in particular together with the guide adaptor, is bent out towards its middle portion and in the tobacco extracting direction.

11. The tobacco packet according to any one of claims 1 to 10, **characterised in that** the periphery of the tobacco extracting opening comprises shearing edges which in particular include pointed edges which project inwards.

12. The tobacco packet according to any one of claims 1 to 11, **characterised in that** a removable seal, which in particular seals the packet air-tight, is arranged on the tobacco extracting opening.

13. The tobacco packet according to claim 12, **characterised in that** the seal comprises a grip portion and can be drawn off substantially parallel to the surface of the tobacco extracting opening, wherein it is in particular separated and/or torn off at its peripheral regions.

14. A tobacco packet filling machine system, comprising a tobacco packet according to any one of claims 1 to 13 and a cigarette filling machine which comprises a complementary counter guide (11) for the guide adaptor of the tobacco packet on the filling machine tobacco inserting portion.

15. The system according to claim 14, **characterised in that** the filling machine includes at least one or in particular a number of sequentially arranged tobacco shafts (13), wherein the counter guide (11) extends across the shafts (13).

16. The system according to claim 14 or 15, **characterised in that** the counter guide (11) engages the guide adaptor (7) such that a moving and/or sliding connection which is substantially closed and prevents tobacco from falling out is established between the tobacco packet and the tobacco inserting portion.

17. The system according to any one of claims 14 to 16, **characterised in that** the counter guide (11) comprises a shaking contour, in particular a shaking contour which co-operates with the shaking element in accordance with claim 8.

18. The system according to any one of claims 14 to 17, **characterised in that** the tobacco inserting portion of the filling machine is bent in, complementary to the outward bend of the periphery of the tobacco extracting opening in accordance with claim 10.

## Revendications

1. Emballage de tabac (1) contenant du tabac pour confectionner soi-même des cigarettes, l'emballage (1) présentant une ouverture de distribution de tabac, **caractérisé en ce qu'**un adaptateur de guidage (7) est prévu dans la zone de l'ouverture de distribution de tabac pour guider un mouvement de l'Emballage de tabac sur un guide complémentaire (11) d'une machine à bourrer (9).

2. Emballage de tabac selon la revendication 1, **caractérisé en ce que** l'adaptateur de guidage (7) présente au moins un élément de guidage qui est orienté dans la direction du mouvement de l'emballage par rapport à la machine à bourrer.

3. Emballage de tabac selon l'une quelconque des revendications 1 ou 2, **caractérisé en ce que** l'adaptateur de guidage est un adaptateur de guidage de glissement (7).

4. Emballage de tabac selon l'une quelconque des revendications 1 à 3, **caractérisé en ce que** l'adaptateur de guidage de glissement (7) est un adaptateur de guidage à glissière qui présente des segments de nervures ou des segments profilés à nervures ou des segments de glissière ou des segments profilés à glissière.

5. Emballage de tabac selon l'une quelconque des revendications 1 à 4, **caractérisé en ce que** l'adaptateur de guidage (7) présente des éléments de guidage disposés latéralement des deux côtés, en particulier des éléments de guidage faisant saillie latéralement.

6. Emballage de tabac selon l'une quelconque des revendications 4 ou 5, **caractérisé en ce que** l'adaptateur de guidage présente un seul élément de guidage disposé en particulier sur le côté ou dans la zone de l'ouverture de distribution de tabac.

7. Emballage de tabac selon l'une quelconque des revendications 2 à 6, **caractérisé en ce que** dans la zone de l'ouverture de distribution de tabac est prévu un élargissement du bord, en particulier en forme de plaque, qui présente le ou les éléments de guidage.

8. Emballage de tabac selon l'une quelconque des revendications 1 à 7, **caractérisé en ce que** l'adaptateur de guidage est un élément vibrant.

9. Emballage de tabac selon l'une quelconque des revendications 1 à 8, **caractérisé en ce qu'**il présente un corps de réception de tabac (3), en particulier en forme de godet, dont deux parois de bordure, se faisant face dans la direction du mouvement, sont courbées en arc ou de manière à se terminer en pointe vers leur segment central, et s'étendent en particulier parallèlement.

10. Emballage de tabac selon l'une quelconque des revendications 1 à 9, **caractérisé en ce qu'**il présente un corps de réception de tabac (3), en particulier en forme de godet, dans lequel le bord de l'ouverture de distribution de tabac, en particulier avec l'adaptateur de guidage, est courbé vers son segment central et dans la direction de distribution du tabac.

11. Emballage de tabac selon l'une quelconque des revendications 1 à 10, **caractérisé en ce que** le bord de l'ouverture de distribution de tabac présente des arêtes de cisaillement qui comprennent en particulier des arêtes pointues faisant saillie vers l'intérieur.

12. Emballage de tabac selon l'une quelconque des revendications 1 à 11, **caractérisé en ce que** sur l'ouverture de distribution de tabac est disposée une fermeture amovible, en particulier une fermeture fermant l'emballage de manière étanche à l'air.

13. Emballage de tabac selon la revendication 12, **caractérisé en ce que** la fermeture présente un segment de prise et peut être enlevée sensiblement parallèlement à la surface de l'ouverture de distribution de tabac, tandis qu'il se produit en particulier un sectionnement ou un arrachage sur ses zones de bordure.

14. Système emballage à tabac-machine à bourrer avec un Emballage de tabac selon l'une quelconque des revendications 1 à 13 et avec une machine à bourrer des cigarettes qui comporte un contre-guide complémentaire (11) pour l'adaptateur de guidage de l'Emballage de tabac sur le segment d'introduction du tabac de la machine à bourrer.

15. Système selon la revendication 14, **caractérisé en ce que** la machine à bourrer comprend au moins un, en particulier plusieurs compartiments à tabac (13) disposés les uns derrière les autres, le contre-guide (11) s'étendant au-dessus des compartiments (13).

16. Système selon la revendication 14 ou 15, **caractérisé en ce que** le contre-guide (11) vient en prise avec l'adaptateur de guidage (7) de manière qu'il se forme une liaison mobile ou à glissement, sensiblement fermée, empêchant une chute du tabac, entre l'Emballage de tabac et le segment d'introduction de tabac.

17. Système selon l'une quelconque des revendications 14 à 16, **caractérisé en ce que** le contre-guide (11) présente un contour vibrant, en particulier un contour vibrant coopérant avec l'élément vibrant selon la revendication 8.

18. Système selon l'une quelconque des revendications 14 à 17, **caractérisé en ce que** le segment d'introduction de tabac de la machine à bourrer est courbé vers l'intérieur de manière complémentaire à la courbure vers l'extérieur du bord de l'ouverture de distribution de tabac selon la revendication 10.
